# EUROPÄISCHE PATENTSCHRIFT

(11) **EP 3 733 588 B1**
(45) Veröffentlichungstag und Bekanntmachung des Hinweises auf die Patenterteilung: **29.06.2022**
(21) Anmeldenummer: 20171576.0
(22) Anmeldetag: 27.04.2020
(51) Int. Cl.: B67C 3/00, B67C 3/22

(54) **VORRICHTUNG UND VERFAHREN ZUM AUFSCHÄUMEN EINES IN EINEN BEHÄLTER ABGEFÜLLTEN FÜLLPRODUKTS**
APPARATUS AND METHOD FOR FOAMING A FILLING PRODUCT DISPENSED INTO A CONTAINER
DISPOSITIF ET PROCÉDÉ D'EXPANSION D'UN PRODUIT DE REMPLISSAGE REMPLI DANS UN RÉCIPIENT

(30) Priorität: 25.04.2019 DE 102019110774
(43) Veröffentlichungstag der Anmeldung: 04.11.2020
(73) Patentinhaber: KRONES AG, 93073 Neutraubling (DE)
(72) Erfinder: EHRISMANN, Tobias, 93073 Neutraubling (DE); BIRNSTIEL, Jakob, 93073 Neutraubling (DE); GEBAUER, Christian, 93073 Neutraubling (DE); SCHOENFELDER, Markus, 93073 Neutraubling (DE)
(74) Vertreter: Nordmeyer, Philipp Werner

(56) Entgegenhaltungen:
- EP-A1- 0 479 030
- EP-A1- 0 841 300
- EP-A1- 2 942 322
- WO-A1-2009/095054
- WO-A1-2019/233717
- WO-A2-2010/112141
- DE-A1-102008 032 822
- DE-A1-102016 112 369

## Beschreibung

### Technisches Gebiet

Die vorliegende Erfindung betrifft eine Vorrichtung und ein Verfahren zum Aufschäumen eines in einem Behälter abgefüllten Füllprodukts, bevorzugt eines Getränkes in einer Getränkeabfüllanlage, in dem Behälter.

### Stand der Technik

Bei der Abfüllung Füllprodukten kann es von Bedeutung sein, in dem sogenannten Kopfraum des befüllten Behälters, der zwischen dem Füllproduktspiegel und dem Behälterverschluss liegt, eine kontrollierte Atmosphäre, beispielsweise eine sauerstoffarme Atmosphäre bereit zu stellen, um die Haltbarkeit des Füllprodukts zu fördern und die Produktqualität zu stützen.

Bei schaumbildenden Füllprodukten, insbesondere von CO₂-haltigen Getränken wie Bier, kann es wichtig sein, den Sauerstoffgehalt im Kopfraum des Behälters auf ein Minimum zu reduzieren. Insbesondere bei Bier wirkt sich Sauerstoff negativ auf die Haltbarkeit und den Geschmack aus.

Um den Sauerstoffgehalt im Kopfraum des Behälters zu reduzieren, ist es beispielsweise aus der WO 2009/095054 A1 bekannt, das Füllprodukt vor dem Aufbringen des Behälterverschlusses aufzuschäumen und auf diese Weise den Sauerstoff aus dem Kopfraum zu verdrängen.

Insbesondere offenbart die WO 2009/095054 A1 eine Vorrichtung zum Aufschäumen eines in einem Behälter eingebrachten Füllgutes, mit wenigstens einer an einer Transportstrecke der gefüllten, aber noch nicht verschlossenen Behälter, vorgesehenen Aufschäumeinheit zum Einbringen eines das Aufschäumen bewirkenden Aufschäummediums in die Behälter sowie mit wenigstens einer in Transportrichtung der Transportstrecke auf die Aufschäumeinheit folgende opto-elektrische Sensoreinheit einer Überwachungseinheit, mit der die Schaumbildung in den Behältern vordem Verschließen anhand wenigstens eines Überwachungskriteriums überwacht wird, wobei die wenigstens eine opto-elektrische Sensoreinheit und die Überwachungseinheit für die Überwachung der Schaumbildung der noch nicht verschlossenen Behälter ausgebildet ist. Hierbei wird von der opto-elektrischen Sensoreinheit die Schaumbildung oberhalb des Öffnungsrandes der jeweiligen Behältermündung erfasst und überwacht. Bei dem beschriebenen Verfahren kann ein Behälter, der hinsichtlich der Schaumbildung außerhalb eines Sollbereichs der Überwachung liegt, nach dem Verschließen ausgeschleust werden.

Ein Nachteil, der bei dieser vorgeschlagenen Lösung besteht, ist, dass eine Schaumbildung, die über dem Sollwert liegt, zu einem Überlaufen des Füllprodukts und dann zu einem Verwerfen der Behälter und damit zu einem Verlust führt.

Die DE 10 2008 032 822 A1 beschreibt eine Vorrichtung zum Abfüllen von Getränken mit einer Einspritzeinrichtung und einer Sensoreinrichtung, welche automatisiert die Funktion der Einspritzeinrichtung prüft. Die EP 0 479 030 A1 beschreibt eine Aufschäumvorrichtung zum Verdrängen des Restluftvolumens aus mit einem aufschäumbaren flüssigen Füllgut gefüllten Behältern. Die Dokumente DE 10 2008 032 822 A1, WO 2009/095054 A1 und EP 0 479 030 A1 offenbaren Vorrichtungen und Verfahren gemäß den Oberbegriffen der Ansprüche 1 und 7.

Die WO 2019/233717 A1, die als Stand der Technik nach Artikel 54 (3) EPÜ zu berücksichtigen ist, beschreibt eine Vorrichtung und ein Verfahren zur Behandlung von mit einem aufschäumbarem flüssigen Füllgut befüllten Behältern. Die EP 0 841 300 A1 beschreibt ein Verfahren und eine Vorrichtung zum Aufschäumen karbonisierter Füllprodukte in Behälterkopfräumen. Die WO 2010/112141 A2, DE 10 2016 112 369 A1 und EP 2 942 322 A1 beschreiben Verfahren und Vorrichtungen zum Befüllen von Behältern.

### Darstellung der Erfindung

Ausgehend von dem bekannten Stand der Technik ist es eine Aufgabe der vorliegenden Erfindung, eine verbesserte Aufschäumvorrichtung zum Aufschäumen von in Behältern abgefülltem Füllprodukt in den Behältern, sowie ein entsprechendes Verfahren bereitzustellen.

Die Aufgabe wird durch eine Aufschäumvorrichtung mit den Merkmalen des Anspruchs 1 gelöst. Vorteilhafte Weiterbildungen ergeben sich aus den Unteransprüchen, der Beschreibung und den Figuren.

Entsprechend wird eine Aufschäumvorrichtung zum Aufschäumen eines in Behälter abgefüllten Füllprodukts, bevorzugt eines Getränkes, insbesondere Bier, in einer Getränkeabfüllanlage, in den Behältern vorgeschlagen, wobei die Aufschäumvorrichtung mindestens ein Aufschäumelement zum Einbringen von Energie in das Füllprodukt, eine Steuereinheit zum Ansteuern des mindestens einen Aufschäumelementes, eine Transportvorrichtung zum Transport der Behälter in einer Transportrichtung und zumindest eine Messeinrichtung aufweist. Die Messeinrichtung stellt erfindungsgemäß eine Messeinrichtung zum Ermitteln der Höhe der Oberfläche des Füllproduktes in dem jeweiligen Behälter dar, die Aufschäumvorrichtung weist einen Regler zum Regeln des Energieeintrages in das Füllprodukt auf und der Regler ist mit der Steuereinheit für das Aufschäumelement und der Messeinrichtung verbunden.

Als Aufschäumvorrichtung zum Aufschäumen eines in Behälter abgefüllten Füllprodukts in den Behältern wird eine Vorrichtung bezeichnet, die insbesondere in einer Abfüllvorrichtung zum Abfüllen des Füllproduktes, insbesondere in einer Getränkeabfüllanlage, integriert werden kann. Das Füllprodukt stellt vorzugsweise ein Getränk, insbesondere Bier, dar. Die Aufschäumvorrichtung ist in einer Abfüllvorrichtung vorzugsweise in der Transportrichtung der Behälter zwischen einem Füller und einem Verschließer angeordnet. Die Behälter, die in der Aufschäumvorrichtung behandelt werden, sind dabei bereits mit dem Füllprodukt gefüllt. Eine Abfüllvorrichtung kann damit auch die beschriebene Aufschäumvorrichtung umfassen.

Die Aufschäumvorrichtung weist mindestens ein Aufschäumelement, eine Steuereinheit für das Aufschäumelement, eine Transportvorrichtung und eine Messeinrichtung auf. Die Transportvorrichtung kann insbesondere ein Füllerauslaufstern sein, der dem Füller nachgeordnet ist. Die Messeinrichtung ist eine Messeinrichtung zum Ermitteln der Höhe der Oberfläche des Füllproduktes in dem jeweiligen Behälter. Die Höhe der Oberfläche des Füllproduktes in dem Behälter kann zum einen die Füllhöhe sein, die durch die Abfüllung des Füllproduktes erreicht wird. Zudem kann die Höhe der Oberfläche des Füllproduktes aber auch die Höhe der Oberfläche einer Schaumschicht, die sich beim Aufschäumen auf dem flüssigen Füllprodukt bildet, sein. Im letzteren Fall kann die Höhe der Oberfläche des Füllproduktes auch als Schaumhöhe bezeichnet werden. Die Messeinrichtung umfasst vorzugsweise einen oder mehrere Sensoren. Zudem kann die Messeinrichtung eine Verarbeitungseinheit zum Verarbeiten der erfassten Sensordaten aufweisen.

Dadurch, dass die Aufschäumvorrichtung eine Messeineinrichtung zum Ermitteln der Höhe der Oberfläche des Füllproduktes, einen Regler zum Regeln des Energieeintrages in das Füllprodukt und eine Steuereinheit für das Aufschäumelement aufweist und die Steuereinheit und die Messeinrichtung mit dem Regler verbunden sind, kann ein Regelkreis gebildet werden, über den das Aufschäumelement geregelt angesteuert werden kann. Insbesondere kann der Energieeintrag über das Aufschäumelement in Abhängigkeit der Füllhöhe und/oder der Schaumhöhe eingestellt werden. Somit kann gewährleistet werden, dass der Kopfraum des Behälters, das heißt der Bereich zwischen der Oberfläche des Füllproduktes und der Behältermündung mit Schaum gefüllt ist, bevor der Behälter verschlossen wird. Indem ein selbstständiger Regelkreis zum Ansteuern des mindestens einen Aufschäumelementes geschaffen wird, kann das Anpassen der Schaumhöhe, das heißt der Höhe der Oberfläche des Füllproduktes nach dem Aufschäumen, unabhängig von Einflussgrößen, die bei anderen Verfahren zu beachten sind, durchgeführt werden. Insbesondere kann das Füllen des Kopfraumes mit Schaum mit der Aufschäumvorrichtung unabhängig von der Temperatur und dem verwendeten Füllprodukt zuverlässig erfolgen. Zudem kann mit der vorliegenden Erfindung das Überschäumen des Füllproduktes über die Behältermündung verhindert werden, wodurch eine Verschwendung des Füllproduktes verhindert werden kann und eine Verunreinigung der umliegenden Maschinenteile ebenfalls verhindert werden kann. Hierdurch können auch die sonst erforderlichen Reinigungspausen vermieden werden. Auch ein zu geringes Aufschäumen des Füllproduktes und ein damit einhergehender Verbleib von Sauerstoff in dem Kopfraum des Behälters kann mit der vorliegenden Erfindung vermieden werden.

Bevorzugt weist die Messeinrichtung mindestens einen Füllproduktsensor zum Ermitteln der Höhe der Oberfläche des Füllproduktes auf. Der Füllproduktsensor ist vorzugsweise ein Sensor zur optischen Bestimmung der Höhe der Oberfläche des Füllproduktes. Besonders bevorzugt ist der Füllproduktsensor ein Abstandssensor, der auch als Wegsensor bezeichnet werden kann. Besonders bevorzugt ist der Füllproduktsensor ein Triangulations-Sensor, insbesondere ein Laser-Triangulationssensor.

Dadurch, dass ein Abstandssensor zur Ermittlung der Höhe der Oberfläche des Füllproduktes verwendet wird, kann der Füllproduktsensor so in der Aufschäumvorrichtung angeordnet sein, dass dieser oberhalb des Behälters liegt. Damit ist der Platzbedarf zu den Seiten der Transportvorrichtung verringert, was bei einem optischen Sensor, der mittels Kamera die Höhe der Oberfläche des Füllproduktes von der Seite misst, nicht möglich ist. Zudem ist die Gefahr der Verunreinigung des Füllproduktsensors verringert.

Bei der Ausführungsform, bei der der Füllproduktsensor einen Abstandssensor darstellt, wird die Höhe der Oberfläche des Füllproduktes durch die Messung des Abstandes der Oberfläche zu einer Messebene gemessen. Die Messebene ist hierbei vorzugsweise die Ebene, in der der Sensor liegt. Somit wird die Höhe der Oberfläche des Füllproduktes bei dieser Ausführungsform über die Messung des Abstandes der Oberfläche zu dem Sensor ermittelt. Es ist hierbei nicht zwingend erforderlich, die Höhe der Oberfläche zu berechnen. Vielmehr kann der durch den Sensor gemessene Abstand als ein Wert verwendet werden, der die Höhe der Oberfläche des Füllproduktes ausdrückt. In diesem Fall ist die Ermittlung der Höhe der Oberfläche die Messung des Abstandes von der Oberfläche des Füllproduktes zu dem Sensor.

Bevorzugt ist mindestens ein Füllproduktsensor in Transportrichtung nach dem mindestens einen Aufschäumelement angeordnet. Als Transportrichtung wird die Richtung bezeichnet, in der die Behälter in der Aufschäumvorrichtung auf der Transportvorrichtung von dem Punkt, an dem die Behälter von einem Füller übertragen werden, zu dem Punkt, an dem die Behälter zu einem

Verschließer übertragen werden, transportiert werden. Insbesondere kann der Füllproduktsensor in Transportrichtung am Ende der Aufschäumvorrichtung angeordnet sein. Als Ende der Aufschäumvorrichtung wird der Bereich bezeichnet, in dem die Behälter von der Aufschäumvorrichtung zu dem Verschließer der Abfüllvorrichtung übergeben werden. Durch die Anordnung des mindestens einen Füllproduktsensors am Ende der Aufschäumvorrichtung kann durch den Füllproduktsensordie Höhe der Oberfläche nach dem vollständigen Aufschäumen des Füllproduktes ermittelt werden.

Erfindungsgemäß weist die Messeinrichtung mindestens einen Behältersensor zum Ermitteln der Höhe der Behältermündung auf. Als Behältermündung wird bei einer Flasche das obere Ende des Flaschenhalses bezeichnet, welches eine Öffnung zum Einbringen und entnehmen des

Füllprodukts aufweist. In Transportrichtung können mindestens ein Behältersensor vor dem Aufschäumelement angeordnet sein.

Ferner ist die Messeinrichtung gemäß der Erfindung eingerichtet, um die Höhe der Behältermündung (HB) und die Höhe der Oberfläche des Füllproduktes vor dem Aufschäumen zu ermitteln, und die Steuereinheit ist eingerichtet, um aus der Differenz der Höhe der Oberfläche des Füllproduktes vor dem Aufschäumen und der Höhe der Behältermündung (HB) die Höhe des Kopfraumes zu bestimmen und diese zur Ermittlung der erforderlichen Energieeinbringung zu verwenden.

Der in Transportrichtung vor dem Aufschäumelement angeordnete Behältersensor kann am Anfang der Aufschäumvorrichtung oder an dem Füller, beispielsweise am Ende des Füllers, liegen. Ein in Transportrichtung nach dem Aufschäumelement angeordneter Behältersensor kann am Ende der Aufschäumvorrichtung liegen.

Indem erfindungsgemäß ein Behältersensor vorgesehen ist, durch den die Höhe der Behältermündung ermittelt werden kann, kann der Abstand zwischen der Höhe der Oberfläche des Füllproduktes und der Höhe der Behältermündung ermittelt werden. Durch diesen Abstand kann das Volumen des zu füllenden Kopfraumes bestimmt werden, wenn die Höhe der Oberfläche des Füllproduktes vor dem Aufschäumelement ermittelt wird.

Durch die Bestimmung des Volumens des Kopfraumes kann die Energie, die für ein ausreichendes Aufschäumen des Füllproduktes zum Ausfüllen dieses Volumens notwendig ist, bestimmt werden. Somit kann die Aufschäumvorrichtung bereits in einer Anlaufzeit so eingestellt sein, dass ein ausreichendes Aufschäumen des Füllproduktes erfolgt, um den Kopfraum mit Schaum zu füllen.

Zusätzlich kann die Höhe der Behältermündung als Sollwert für die Schaumhöhe, das heißt die Höhe der Oberfläche des Füllproduktes nach dem Aufschäumen, verwendet werden. Bei Erreichen der Höhe der Behältermündung durch die Schaumhöhe kann das vollständige Füllen des Kopfraumes des Behälters mit Schaum erkannt werden. Für diesen Fall kann der Behältersensor nach dem Aufschäumelement, beispielsweise am Ende der Aufschäumvorrichtung vorgesehen sein. Allerdings ist es auch möglich die am Anfang der Aufschäumvorrichtung für die Behältermündung ermittelte Höhe als Sollwert zu verwenden und diese mit der Schaumhöhe am Ende der Aufschäumvorrichtung zu vergleichen.

Gemäß einer Ausführungsform ist der Füllproduktsensor zum Ermitteln der Höhe der Oberfläche des Füllproduktes ein Laser-Triangulationssensor. Bei der Lasertriangulation wird ein Laserstrahl auf die Oberfläche des Füllproduktes fokussiert und mit einem zu der Laserstrahlquelle benachbarten Erfassungselement, das beispielsweise eine Kamera, oder eine CCD-Zeile (chargecoupled device), ein CMOS (Complementary metal-oxide-semiconductor) oder eine ortsauflösende Photodiode sein kann, beobachtet. Unter Verwendung der Winkelfunktion kann der Abstand der Oberfläche des Füllproduktes von der Laserstrahlquelle berechnet werden. Durch die Verwendung eines Laser-Triangulationssensors kann die Höhe der Oberfläche des Füllproduktes als Abstand zu dem Füllproduktsensor erfasst werden. Der Abstand kann als ein Wert für die Höhe der Oberfläche des Füllproduktes verwendet werden oder die Höhe der Oberfläche kann mithilfe des gemessenen Abstandes ermittelt werden.

Als Behältersensor wird vorzugsweise ebenfalls ein Abstandssensor verwendet. Der Behältersensor kann einen Liniensensor darstellen. Dieser kann ein Lichtschnittsensor sein, der eine IR-Lichtline aussendet, welche an einem definierten Reflektor zurückgeworfen, und vom Sensor wieder aufgefangen wird. Befindet sich ein Objekt im Strahlengang, so wird ein Teil der Lichtline abgeschwächt oder vollständig abgeschattet, womit Objekte mit einer präzisen Auflösung vermessen werden können. Als Behältersensor kann allerdings auch ein Lasersensor verwendet werden.

Das Aufschäumelement der Aufschäumvorrichtung kann eine Einspritzeinrichtung zum Einspritzen von Medium in das Füllprodukt in dem gefüllten Behälter sein. Insbesondere kann die Einspritzeinrichtung eine Hochdruckeinspritzeinrichtung (HDE) sein, mittels derer Luft oder Wasser unter hohem Druck in das Füllprodukt eingespritzt wird.

Alternativ oder zusätzlich kann das Aufschäumelement der Aufschäumvorrichtung eine Ultraschalleinrichtung zum Einbringen von Ultraschall in das Füllprodukt in dem gefüllten Behälter sein.

Bevorzugt stellt das Aufschäumelement eine Lasereinrichtung zum Einbringen eines Laserstrahls in das Füllprodukt in dem gefüllten Behälter dar. Das Aufschäumelement kann beispielsweise eine Laserzelle mit einem CO₂-Laser, insbesondere einen geströmten CO₂ Laser oder einen Transversal-angeregte-Atmosphärendruck-Laser (TEA-Laser), darstellen. Vorzugsweise weist die Lasereinrichtung einen gepulsten Laser auf.

Indem eine Lasereinrichtung als Aufschäumelement verwendet wird, kann eine Reihe von Vorteilen erzielt werden. Insbesondere kann eine Verwässerung, die bei der Verwendung eines Wasserstrahls zum Einbringen der Energie auftreten kann, verhindert werden. Zudem kann beim Aufschäumen mittels eines Lasers, der Restsauerstoff in dem Kopfraum des Behälters minimiert werden, da durch das Aufschäumen mittels Laser ein feinporiger Schaum erzeugt wird. Zudem bringt die Verwendung eines Lasers für das Aufschäumen den Vorteil mit sich, dass maximale Hygiene gewährleistet werden kann, da keine Fremdstoffe, wie Wasser in das Füllprodukt eingebracht werden müssen. Zudem wird durch die Verwendung eines Lasers kein Einfluss auf den Geschmack des Füllproduktes genommen. Indem bei der Verwendung eines gepulsten Lasers ein Impuls beispielsweise nur dann ausgegeben wird, wenn der Behälter sich unter dem Laser befindet, kann eine Energieersparnis erzielt werden. Zudem ist bei der Verwendung einer Lasereinrichtung als Aufschäumelement das Abfüllen nicht auf Behälter begrenzt, die Flaschen darstellen, sondern kann auch für das Befüllen von Dosen verwendet werden und ist somit universal einsetzbar.

Für eine zuverlässige Regelung sind die Übertragungsgeschwindigkeiten der Sensorsignale, beziehungsweise die entsprechende Steuerung des Aufschäumelementes von Bedeutung. Je nach verwendeten Sensoren und verwendetem Aufschäumelement kann daher die Transportlänge der Aufschäumvorrichtung vergrößert werden, um einer geringeren Übertragungsgeschwindigkeit Rechnung zu tragen.

Bevorzugt ist die Messeinrichtung und insbesondere der mindestens eine Füllproduktsensor oberhalb der Transportvorrichtung angeordnet und misst die Höhe der Oberfläche des Füllproduktes und gegebenenfalls die Höhe der Behältermündung nach unten.

Die oben gestellte Aufgabe wird weiterhin durch ein Verfahren zum Aufschäumen eines in Behältern abgefüllten Füllproduktes in den Behältern mit den Merkmalen des Anspruchs 7 gelöst. Vorteilhafte Weiterbildungen des Verfahrens ergeben sich aus den Unteransprüchen sowie der vorliegenden Beschreibung und den Figuren.

Entsprechend wird ein Verfahren zum Aufschäumen eines in Behältern abgefüllten Füllproduktes in den Behältern vorgeschlagen, das dadurch gekennzeichnet ist, dass das Füllprodukt durch ein Aufschäumelement aufgeschäumt wird und das Aufschäumelement in einem Regelkreis angesteuert wird, in dem die Höhe der Oberfläche des Füllproduktes nach dem Aufschäumen als Regelgröße verwendet wird.

Vorteile und Merkmale, die bezüglich der Aufschäumvorrichtung beschrieben werden und wurden, gelten - soweit anwendbar - entsprechend für das Verfahren zum Aufschäumen und umgekehrt und werden gegebenenfalls nur einmalig beschrieben.

Die Höhe der Oberfläche des Füllproduktes nach dem Aufschäumen wird auch als Schaumhöhe. Hs, bezeichnet. Indem das Aufschäumelement in einem Regelkreis angesteuert wird und die Höhe der Oberfläche des Füllproduktes nach dem Aufschäumen, Hs, als Regelgröße verwendet wird, kann diese Höhe, Hs, unabhängig von Störgrößen, wie Temperatur oder CO₂-Gehalt des Füllproduktes, zuverlässig eingestellt werden und damit auch ein zuverlässiges Auffüllen des Kopfraumes mit Schaum gewährleistet werden.

Vorzugsweise wird die Höhe der Oberfläche des Füllproduktes als Abstand zu einem Sensor, der oberhalb der Behältermündung angeordnet ist, gemessen.

Die ermittelte Höhe der Oberfläche des Füllproduktes, H_{S_ist}, beziehungsweise ein dieser Höhe entsprechender Abstand kann mit einem Sollwert, H_{S_soll}, beziehungsweise einem dieser Höhe entsprechenden Abstand verglichen werden und bei Abweichung der ermittelten Höhe H_{S_ist}, von dem Sollwert H_{S_soll}, beziehungsweise der entsprechenden Abstände durch Änderung der Einstellungen in der Steuereinheit der Aufschäumvorrichtung der Energieeintrag in das Füllprodukt geändert werden. Hierbei wird insbesondere die Höhe des Füllproduktes nach dem Aufschäumen, das heißt die Schaumhöhe, mit einem Sollwert verglichen.

Gemäß der Erfindung wird zusätzlich zu der Höhe der Oberfläche des Füllproduktes, Hs, die Höhe der Behältermündung, H_{B}, gemessen. Auch diese Höhe, H_{B}, wird vorzugsweise als Abstand zu einer Messebene eines Sensors gemessen. Der so gemessene Abstand beziehungsweise die entsprechende Höhe der Behältermündung wird vorzugsweise als Sollwert für den Regelkreis der Aufschäumvorrichtung verwendet. Durch den Vergleich der Schaumhöhe, Hs, mit der Höhe der Behältermündung, H_{B}, beziehungsweise der entsprechenden Abstände, kann erkannt werden, ob das Füllprodukt über die Behältermündung hinausschäumt oder ob der Kopfraum noch nicht ausreichend mit Schaum gefüllt ist.

Gemäß der Erfindung wird zusätzlich die Höhe der Oberfläche des Füllproduktes vor dem Aufschäumen, das heißt die Füllhöhe, H_{F}, ermittelt. Auch hierbei kann die Füllhöhe, H_{F}, durch einen entsprechenden Abstand ermittelt werden oder der Abstand als Wert für die Füllhöhe, H_{F}, verwendet werden. Mit diesem Wert wird aus der Differenz der Höhe der Oberfläche des Füllproduktes vor dem Aufschäumen, das heißt der Füllhöhe, H_{F}, oder eines entsprechenden Abstandes, und der Höhe der Behältermündung, H_{B}, oder eines entsprechenden Abstandes, die Höhe des Kopfraumes, H_{K}, bestimmt und diese zur Ermittlung der erforderlichen Energieeinbringung verwendet. Gemäß einer Ausführungsform kann die Füllhöhe mit der Schaumhöhe verglichen werden und diese Differenz mit der Differenz zwischen der Füllhöhe, H_{F}, oder ein entsprechender Abstand, und der Höhe der Behältermündung, H_{B}, oder ein entsprechender Abstand, verglichen werden.

Wird als Aufschäumelement eine Lasereinrichtung mit gepulstem Laser verwendet, so wird die Pulsenergie in dem erfindungsgemäßen Verfahren geregelt.

Bevorzugt wird das Verfahren zum Aufschäumen mit einer Aufschäumvorrichtung gemäß der Erfindung durchgeführt.

Die vorliegende Erfindung weist eine Reihe von Vorteilen auf. Insbesondere ist das erfindungsgemäße Aufschäumen unabhängig von Einflussgrößen, die bei anderen Verfahren zu beachten sind. Insbesondere ist das Aufschäumen produkt- und temperaturunabhängig, da ein selbstständiger Regelkreis geschaffen wird. Zudem kann bei einer Ausführungsform auch eine Einstellung eines neuen Kopfraumvolumens, beispielsweise bei Wechsel zu anderen Behältern, automatisch erfolgen und die Vorrichtung daher flexibel eingesetzt werden. Zudem kann mit der vorliegenden Erfindung das Überschäumen des Produktes verhindert werden, wodurch eine Verschwendung des Füllproduktes verhindert werden kann und eine Verunreinigung der umliegenden Maschinenteile ebenfalls verhindert werden kann. Hierdurch können auch die sonst erforderlichen Reinigungspausen verhindert werden. Auch ein zu geringes Aufschäumen des Füllproduktes und eine damit einhergehender Verbleib von Sauerstoff in dem Kopfbereich des Behälters kann mit der vorliegenden Erfindung vermieden werden.

### Kurze Beschreibung der Figuren

Bevorzugte weitere Ausführungsformen der Erfindung werden durch die nachfolgende Beschreibung der Figuren näher erläutert. Dabei zeigen:
- Figur 1:: eine schematische Darstellung einer Abfüllvorrichtung mit einer Aufschäumvorrichtung;
- Figuren 2a und 2b:: eine schematische Darstellung eines Behälters mit Füllgut vor und nach dem Aufschäumen;
- Figur 3:: eine schematische Darstellung von Behältern mit Füllprodukt in unterschiedlichen Phasen in der Aufschäumvorrichtung;
- Figur 4:: eine schematische Darstellung unterschiedlicher Schritte einer ersten Ausführungsform des Verfahrens zum Aufschäumen;
- Figur 5:: ein schematisches Flussdiagramm der Verfahrensschritte der ersten Ausführungsform des Verfahrens zum Aufschäumen;
- Figur 6:: eine schematische Darstellung unterschiedlicher Schritte einer zweiten, nicht erfindungsgemäßenAusführungsform des Verfahrens zum Aufschäumen;
- Figur 7:: ein schematisches Flussdiagramm der Verfahrensschritte der zweiten, nicht erfindungsgemäßenAusführungsform des Verfahrens zum Aufschäumen;
- Figur 8:: eine schematische Darstellung unterschiedlicher Schritte einer dritten, nicht erfindungsgemäßenAusführungsform des Verfahrens zum Aufschäumen;
- Figur 9:: ein schematisches Flussdiagramm der Verfahrensschritte der dritten, nicht erfindungsgemäßenAusführungsform des Verfahrens zum Aufschäumen; und
- Figur 10:: eine schematische Darstellung eines Regelkreises für eine Ausführungsform der Aufschäumvorrichtung.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente in den unterschiedlichen Figuren mit identischen Bezugszeichen versehen, und auf eine wiederholte Beschreibung dieser Elemente wird teilweise verzichtet, um Redundanzen zu vermeiden.

In Figur 1 ist schematisch eine Abfüllvorrichtung 1 mit einer Ausführungsform einer Aufschäumvorrichtung 11 gezeigt. Die Abfüllvorrichtung 1 ist vorzugsweise Teil einer nicht vollständig gezeigten Abfüllanlage für Getränke, insbesondere zur Abfüllung von Bier.

Die Abfüllvorrichtung 1 umfasst einen Füller 10, eine Aufschäumvorrichtung 11, einen Verschließer 12 und einen Verschließerauslass 13. Der Füller 10 wird durch ein Füllerkarussell 100 gebildet. An dem Füllerkarussell 100 werden zu befüllende Behälter 4, die Flaschen oder Dosen darstellen können, transportiert und über einen Winkelbereich des Füllerkarussells 100 hinweg bewegt und dabei gefüllt. An dem Punkt, an dem der jeweilige Behälter 4 gefüllt ist, wird dieser von dem Füllerkarussell 100 an die Aufschäumvorrichtung 11 übergeben. Die Aufschäumvorrichtung 11 umfasst in der dargestellten Ausführungsform eine Transportvorrichtung in Form eines Füllerauslaufsterns 110.

Der Punkt, an dem der Behälter 4 auf den Füllerauslaufstern 110 übergeben wird, wird auch als Anfang der Aufschäumvorrichtung 11 bezeichnet. Nach dem Transport des Behälters 4 über einen gewissen Winkelbereich auf dem Füllerauslaufstern 110 wird der Behälter 4 auf den Verschließer 12 übertragen, der in der dargestellten Ausführungsform durch ein Verschließerkarussell 120 gebildet ist. Der Punkt, an dem der Behälter 4 auf den Verschließer 12 übertragen wird, wird auch als Ende der Aufschäumvorrichtung 11 bezeichnet. Auf dem Verschließer 12 wird der Behälter 4 verschlossen und auf einen Verschließerauslauf 13 übertragen, der als Verschließerauslaufstern 130 ausgebildet ist.

In der dargestellten Ausführungsform, weist die Aufschäumvorrichtung 11 ein Aufschäumelement 111 auf, das einen Laser aufweist. Das Aufschäumelement 111 ist so angeordnet, dass dieses zwischen dem Anfang und dem Ende der Aufschäumvorrichtung 11 liegt und vorzugsweise oberhalb des Behälters 4 angeordnet ist.

Wie in der Figur 1 schematisch angedeutet, umfasst die Aufschäumvorrichtung 11 eine Messeinrichtung 2. Die Messeinrichtung 2 umfasst vorzugsweise mindestens zwei Sensoren. Die Sensoren können einen Füllproduktsensor 20, 21 oder einen Behältersensor 22 darstellen, was unter Bezugnahme auf Figur 2 und Figur 3 im Folgenden genauer erläutert wird. Mindestens ein Sensor ist am Anfang der Aufschäumvorrichtung 11 angeordnet und ein zweiter Sensor ist am Ende der Aufschäumvorrichtung 11 angeordnet.

In der Figur 2a ist ein Behälter 4 mit Füllprodukt vor dem Aufschäumen und in Figur 2b nach dem Aufschäumen gezeigt. Der Behälter 4 stellt eine Flasche dar. Das obere Ende des Behälters 4, im der gezeigten Ausführungsform das obere Ende des Flaschenhalses, bildet die Behältermündung 40. Die Höhe der Behältermündung ist die Höhe, H_{B}. Vor dem Aufschäumen weist das Füllprodukt eine Füllhöhe, H_{F}, auf. Der Kopfraum, der zwischen der Oberfläche des Füllproduktes vor dem Aufschäumen und der Behältermündung liegt und mit Luft gefüllt ist, weist eine Höhe, H_{K}, auf.

In der Figur 2b ist der Behälter 4 mit Füllprodukt im aufgeschäumten Zustand gezeigt. In diesem Zustand ist der Kopfraum mit Schaum gefüllt. Die Höhe des Füllproduktes in diesem Zustand wird als Schaumhöhe, Hs, bezeichnet und setzt sich aus der Höhe des flüssigen Füllproduktes, H_{fl}, und der Höhe der gebildeten Schaumschicht, Hss, zusammen.

In der Figur 3 sind Behälter 4 mit Füllprodukt in unterschiedlichen Phasen in der Aufschäumvorrichtung (in Figur 3 nicht gezeigt) dargestellt. In der ersten Phase (Figur 3a) ist der Behälter 4 mit Füllprodukt gefüllt. Die Füllhöhe des Füllproduktes liegt hierbei am unteren Ende des Flaschenhalses. In der zweiten Phase (Figur 3b) wird das Füllproduktes mit Energie beaufschlagt, durch die das Aufschäumen des Füllproduktes hervorgerufen wird. In dieser Phase beginnt die Bildung einer Schaumschicht auf dem flüssigen Füllprodukt. In der dritten Phase (Figur 3c) ist das Aufschäumen weiter fortgeschritten. In der dritten Phase ist in dem gezeigten Zustand die Schaumhöhe größer als die Höhe des Behälters und die Schaumschicht ragt somit über die Behältermündung 40 des Behälters 4 heraus, das heißt das Füllprodukt schäumt über.

Wie in Figur 3 schematisch angedeutet ist, wird in der ersten Phase die Höhe der Oberfläche des Füllproduktes, insbesondere die Füllhöhe, H_{F}, über einen Sensor, der als Füllproduktsensor 20 bezeichnet werden kann, ermittelt. Der Füllproduktsensor21 ist oberhalb des Behälters 4 angeordnet und die Höhe, H_{F}, wird durch die Behältermündung 40 hindurch ermittelt. In der zweiten Phase wirkt ein Aufschäumelement 111 auf das Füllprodukt ein. Das Aufschäumelement 111 ist insbesondere ein Laserelement. Das Aufschäumelement 111 ist oberhalb des Behälters 4 angeordnet und der Laserstrahl ist auf die Oberfläche des Füllproduktes gerichtet und verläuft somit durch die Behältermündung 40 hindurch. In der dritten Phase wird erneut die Höhe der Oberfläche des Füllproduktes ermittelt. Auch hier wird ein Sensor verwendet, der als Füllproduktsensor 21 bezeichnet werden kann. In der dritten Phase ist das Füllprodukt in dem Behälter aufgeschäumt, so dass durch den Füllproduktsensor21 die Schaumhöhe, Hs, ermittelt wird. Die erste Phase, die in Figur 3a gezeigt ist, liegt vorzugsweise am Anfang der Aufschäumvorrichtung 1. Die zweite Phase, die in Figur 3b gezeigt ist, liegt vorzugsweise zwischen dem Anfang und dem Ende der Aufschäumvorrichtung 11. Die dritte Phase, die in Figur 3c gezeigt ist, liegt vorzugsweise am Ende der Aufschäumvorrichtung 11.

Wie in Figur 3 schematisch angedeutet, kann der durch den ersten Sensor 20 ermittelte Wert der Höhe der Oberfläche des Füllproduktes, das heißt der Wert für die Füllhöhe, H_{F}, beim Ansteuern des Aufschäumelementes 111 verwendet werden. Zudem kann auch der durch den zweiten Sensor 21 ermittelte Wert der Höhe der Oberfläche des Füllproduktes, das heißt der Wert für die Schaumhöhe, Hs, bei der Ansteuerung des Aufschäumelementes 111 verwendet werden.

In Figur 4 ist eine erste Ausführungsform des Verfahrens zum Aufschäumen des Füllproduktes schematisch gezeigt. Hierbei wird eine erste Ausführungsform der Aufschäumvorrichtung 11 verwendet. In dieser Ausführungsform weist die Messeinrichtung 2 der Aufschäumvorrichtung 11 außer einem ersten und einem zweiten Füllproduktsensor20, 21 einen Sensor zur Ermitteln der Höhe der Behältermündung 40 auf. Dieser Sensor wird als Behältersensor 22 bezeichnet. Durch den Sensor 22 wird der Abstand zwischen einer Messebene M, die oberhalb des Behälters 4 liegt, und der Behältermündung 40 gemessen. Dieser Abstand x1 ist somit ein Wert, der die Höhe der Behältermündung 40, H_{B}, beschreibt.

Durch den Füllproduktsensor 20 wird der Abstand x2 zwischen der Oberfläche des Füllproduktes vor dem Aufschäumen und der Messebene M gemessen, in der der Sensor 20 liegt. Dieser Abstand x2 drückt somit die Füllhöhe, H_{F}, des Füllproduktes aus. Durch den weiteren Füllproduktsensor 21 wird der Abstand x4 zwischen der Oberfläche des aufgeschäumten Füllproduktes und der Messebene M, in der der Füllproduktsensor 21 liegt, gemessen. Der Abstand x4 ist somit ein Wert, der die Schaumhöhe, Hs, des Füllproduktes, insbesondere die Ist-Höhe, H_{S_ist}, ausdrückt. Aus dem Abstand x1 und dem Abstand x2 kann der Abstand x3 ermittelt werden, der die Höhe des Kopfraumes, H_{K}, ausdrückt. Diese Höhe, H_{K}, und damit das Volumen des Kopfraumes bestimmt die Energie, die erforderlich ist, um den Kopfraum durch Schaum auszufüllen. Der Wert x3 kann daher zur Ansteuerung des Aufschäumelementes 111 verwendet werden. Zudem wird der Abstand x4, der zwischen der Messebene, in der der Sensor 21 liegt, und der Oberfläche des aufgeschäumten Füllproduktes besteht, bei der Ansteuerung des Aufschäumelementes 111 berücksichtigt.

In Figur 5 ist ein Flussdiagramm der Verfahrensschritte der ersten Ausführungsform des Verfahrens zum Aufschäumen mit der Messeinrichtung 2 nach Figur 4 schematisch gezeigt. In Schritt S1 wird über den Sensor 22 der Abstand x1 zu der Behältermündung 40 gemessen. In Schritt S2 wird der Abstand x2 zu der Oberfläche des Füllproduktes in dem Behälter 4 vor dem Aufschäumen gemessen. In Schritt S3 wird die Höhe des Kopfraumes x3 als Differenz zwischen dem Abstand x2 zu der Oberfläche des Füllproduktes in dem Behälter 4 vor dem Aufschäumen und dem Abstand x1 zu der Behältermündung berechnet. Mit dieser Höhe x3 wird in Schritt S4 das Volumen des Kopfraumes berechnet werden und daraus die Ansteuerparameter für das Aufschäumelement zum Erzeugen der Energie ermittelt, die notwendig ist, um den Kopfraum des Behälters mit Schaum zu füllen. Wird ein Laser als Aufschäumelement verwendet, so wird in Schritt 4 insbesondere die erforderliche Laserpulsenergie berechnet. In Schritt 5 wird das Aufschäumelement, insbesondere der Laser, mit den ermittelten Steuerparametern angesteuert. Hierbei wird durch den Laserstrahl, der auf die Oberfläche des Füllproduktes gerichtet ist, Energie in das Füllprodukt, insbesondere Bier, eingebracht und dadurch das Füllprodukt in Schritt 6 aufgeschäumt. In Schritt 7 wird nach dem Aufschäumen der Abstand x4 zu der Oberfläche des aufgeschäumten Füllproduktes gemessen. In Schritt 8-1 wird die Differenz Δ zwischen dem Abstand x2 zu der Oberfläche des Füllproduktes in dem Behälter vor dem Aufschäumen und dem Abstand x4 zu der Oberfläche des aufgeschäumten Produktes mit dem Abstand x3 zu der Behältermündung 40 verglichen. Weicht die Differenz Δ von dem Abstand x3 ab, bedeutet dies, dass die Schaumhöhe, Hs, des Füllproduktes größer oder kleiner ist als die Höhe der Behältermündung, H_{B}. Somit ist der Kopfraum entweder nicht vollständig mit Schaum gefüllt oder eine Schaumkrone steht über die Behältermündung hinaus. In beiden Fällen müssen die Ansteuerparameter, insbesondere die Laserpulsenergie, geändert werden. Diese geänderten Ansteuerparameter werden dann für folgende Behälter beim Schritt S6 verwendet. Stimmt hingegen die Differenz Δ mit der Höhe x3 des Kopfraumes überein, werden bei dem nächsten Behälter die ursprünglich ermittelten Steuerparameter zum Ansteuern des Aufschäumelementes verwendet.

Durch diese geregelte Ansteuerung des Aufschäumelementes kann somit das vollständige Auffüllen des Kopfraumes des Behälters eingestellt werden und ein Überschäumen verhindert werden.

In Figur 6 ist schematisch eine zweite, nicht erfindungsgemäße Ausführungsform des Verfahrens zum Aufschäumen von Füllprodukt gezeigt. Die Messeinrichtung 2 der Aufschäumvorrichtung 11 umfasst bei dieser Ausführungsform nur einen Füllproduktsensor21 und ein Behältersensor 22. Der Behältersensor 22 ist vor dem Aufschäumelement 111 und der Füllproduktsensor 21 nach dem Aufschäumelement 111 angeordnet.

In Figur 7 ist ein Flussdiagramm der Verfahrensschritte der zweiten, nicht erfindungsgemäßen Ausführungsform des Verfahrens zum Aufschäumen mit der Messeinrichtung 2 nach Figur 6 schematisch gezeigt. Bei dieser Ausführungsform des Verfahrens können die Schritte S1 bis S3 entsprechend der ersten Ausführungsform, die bezüglich der Figur 5 beschrieben wurde, ausgeführt werden. Alternativ, können die Ansteuerungsparameter zum Erzeugen der Energie, die zum Auffüllen des Kopfbereiches notwendig ist, auch auf andere Art, beispielsweise durch Verwendung von Werten aus Datenbanken oder aus Vorversuchen, verwendet werden. In diesem Fall wird nur Schritt S2 ausgeführt und anschließend die Schritte S4 bis S7 wie unter Bezug auf die Figur 5 beschrieben, ausgeführt. In Schritt 8-2 wird abweichend von Schritt 8-1 der ersten Ausführungsform nach Figur 5 bei der zweiten Ausführungsform der Abstand x4 zu der Oberfläche des aufgeschäumten Füllproduktes mit dem Abstand x1 zu der Behältermündung 40 verglichen.

Weicht der Abstand x4 von dem Abstand x1 ab, bedeutet dies, dass die Schaumhöhe, Hs, kleiner oder größer ist, als die Höhe der Behältermündung, H_{B}, und somit der Kopfraum entweder nicht vollständig mit Schaum gefüllt ist oder eine Schaumkrone über die Behälteröffnung 40 hinaussteht. In beiden Fällen müssen die Ansteuerparameter, insbesondere die Laserpulsenergie, geändert werden. Diese geänderten Ansteuerparameter werden dann für folgende Behälter beim Schritt S6 verwendet. Stimmt hingegen der Abstand x4 mit dem Abstand x1 überein, werden bei dem nächsten Behälter die ursprünglich bestimmten Steuerparameter zum Ansteuern des Aufschäumelementes verwendet.

Auch bei dieser Ausführungsform kann durch die geregelte Ansteuerung das vollständige Auffüllen des Kopfraumes des Behälters mit Schaum eingestellt werden und ein Überschäumen verhindert werden.

In Figur 8 ist eine dritte, nicht erfindungsgemäße Ausführungsform des Verfahrens zum Aufschäumen eines Füllproduktes in einem Behälter schematisch gezeigt. Hierbei wird eine Messeinrichtung 2 verwendet, die sich von der in Figur 6 gezeigten Ausführungsform dadurch unterscheidet, dass der Behältersensor 22 nach dem Aufschäumelement 111 angeordnet ist.

In Figur 9 ist ein Flussdiagramm der Verfahrensschritte der dritten, nicht erfindungsgemäßen Ausführungsform des Verfahrens zum Aufschäumen mit der Messeinrichtung 2 nach Figur 8 schematisch gezeigt. Bei dieser Ausführungsform des Verfahrens können die Schritte S1 bis S3 entsprechend der ersten Ausführungsform, die bezüglich der Figur 5 beschrieben wurde, ausgeführt werden. In dem Fall ist vor dem Aufschäumelement 111 ein weiterer Behältersensor (nicht gezeigt) vorgesehen. Alternativ, können die Ansteuerungsparameter zum Erzeugen der Energie, die zum Auffüllen des Kopfbereiches notwendig ist, auch auf andere Art, beispielsweise durch Verwendung von Werten aus Datenbanken oder aus Vorversuchen, verwendet werden. In diesem Fall beginnt das Verfahren mit Schritt S4. Die Schritte S4 bis S6 werden wie unter Bezug auf die Figur 5 beschrieben, ausgeführt. In Schritt 6a wird dann der Abstand zu der Behältermündung x1a gemessen. Diese Messung kann unmittelbar nach dem Einbringen der Energie mittels des Aufschäumelementes in das Füllprodukt erfolgen, um sicher zu stellen, dass die Behältermündung zuverlässig erfasst werden kann und nicht durch Füllprodukt, insbesondere Schaum, der über die Behältermündung übersteht, verdeckt wird. Anschließend wird Schritt S7 durchgeführt, das heißt der Abstand zu der Oberfläche des aufgeschäumten Füllproduktes gemessen. In Schritt 8-3 wird abweichend von Schritt 8-1 der ersten Ausführungsform nach Figur 5 und Schritt 8-2 der zweiten Ausführungsform nach Figur 7 der Abstand x4 zu der Oberfläche des aufgeschäumten Füllproduktes mit dem Abstand x1a zu der Behältermündung 40 verglichen, der nach dem Energieeintrag in das Füllprodukt gemessen wurde .

Weicht der Abstand x4 von dem Abstand x1a ab, bedeutet dies, dass der Kopfraum entweder nicht vollständig mit Schaum gefüllt ist oder eine Schaumkrone über die Behältermündung 40 hinaussteht. In beiden Fällen müssen die Ansteuerparameter, insbesondere die Laserpulsenergie, geändert werden. Diese geänderten Ansteuerparameter werden dann für folgende Behälter beim Schritt S6 verwendet. Stimmt hingegen der Abstand x4 mit dem Abstand x1a überein, werden bei dem nächsten Behälter 4 die ursprünglich bestimmten Steuerparameter zum Ansteuern des Aufschäumelementes verwendet. Auch bei dieser Ausführungsform kann durch die geregelte Ansteuerung das vollständige Auffüllen des Kopfraumes des Behälters eingestellt werden und ein Überschäumen verhindert werden.

Ein Beispiel eines Regelkreises der bei der vorliegenden Erfindung verwendet werden kann, ist in der Figur 10 schematisch gezeigt.

Mit der vorliegenden Erfindung kann insbesondere ein mittels eines Regelkreises gesteuerter Laser anstelle einer HDE zum Aufschäumen des Füllproduktes eingesetzt werden. Hierbei kann die HDE durch eine Laserstrahlquelle ersetzt werden, welche regelbare Laserimpulse von oben durch die Behältermündung auf das Füllprodukt sendet und so das Aufschäumen bewirken kann. Gemäß einem Ausführungsbeispiel werden zwei identische Sensoren zur Füllhöhenmessung beziehungsweise Schaumhöhenmessung eingesetzt. Hierdurch kann ein Regelkreis zur Steuerung der Laserimpulse aufgebaut werden. Der erste Sensor misst beispielsweise den Schaumhöhenstand nach der vollständig abgeschlossenen Abfüllung des Füllproduktes in dem Behälter und vor der Laserstation. Die aufzuschäumende Höhendifferenz, das heißt der Abstand zwischen dem Schaumhöhenstand, der durch die der Füllhöhe, H_{F}, ausgedrückt werden kann, und der Behältermündung definiert die erforderliche Pulsenergie des nachfolgenden Laserimpulses. Der zweite Sensor, der zwischen Laser und Verschließer positioniert ist, misst das Ergebnis, das heißt den Ist-Stand nach der Aufschäumung und erkennt somit Abweichungen vom Soll-Stand. Eine Steuerung regelt die Impulsenergie des Laserstrahls nach, so dass die Abweichung eliminiert wird.

### Bezuqszeichenliste

- 1: Abfüllvorrichtung
- 10: Füller
- 100: Füllerkarussell
- 11: Aufschäumvorrichtung
- 110: Füllerauslaufstern
- 111: Aufschäumelement
- 112: Steuereinheit
- 12: Verschließer
- 120: Verschließerkarussell
- 121: Verschließbereich
- 13: Verschließerauslauf
- 130: Verschließerauslaufstern

- 2: Messeinrichtung
- 20: Füllproduktsensor
- 21: Füllproduktsensor
- 22: Behältersensor

- 3: Regler
- 4: Behälter
- 40: Behältermündung

- M: Messebene

## Patentansprüche

1. Aufschäumvorrichtung (11) zum Aufschäumen eines in einem Behälter (4) abgefüllten Füllprodukts, bevorzugt eines Getränkes in einer Getränkeabfüllanlage, wobei die Aufschäumvorrichtung (11) mindestens ein Aufschäumelement (111) zum Einbringen von Energie in das Füllprodukt, eine Steuereinheit (112) zum Ansteuern des mindestens einen Aufschäumelementes (111), eine Transportvorrichtung (110) zum Transport des Behälters (4) in einer Transportrichtung und zumindest eine Messeinrichtung (2) aufweist,
die Messeinrichtung (2) zum Ermitteln der Höhe der Oberfläche des Füllproduktes (H_{S_ist}) in dem jeweiligen Behälter (4) ausgebildet ist, die Aufschäumvorrichtung (11) einen Regler (3) zum Regeln des Energieeintrages in das Füllprodukt aufweist und der Regler (3) mit der Steuereinheit (112) für das Aufschäumelement (111) und der Messeinrichtung (2) verbunden ist,
**dadurch gekennzeichnet, dass**
die Messeinrichtung (2) mindestens einen Behältersensor (22), in Transportrichtung vor dem Aufschäumelement (111) angeordnet, zum Ermitteln der Höhe der Behältermündung (H_{B}) aufweist, und
die Messeinrichtung (2) eingerichtet ist, um die Höhe der Behältermündung (H_{B}) und die Höhe der Oberfläche des Füllproduktes vor dem Aufschäumen (H_{F}) zu ermitteln, und die Steuereinheit (112) eingerichtet ist, um
aus der Differenz der Höhe der Oberfläche des Füllproduktes vor dem Aufschäumen (H_{F}) und der Höhe der Behältermündung (H_{B}) die Höhe des Kopfraumes (H_{K}) zu bestimmen und diese zur Ermittlung der erforderlichen Energieeinbringung zu verwenden.

2. Aufschäumvorrichtung nach Anspruch 1, **dadurch gekennzeichnet, dass** die Messeinrichtung (2) mindestens einen Füllproduktsensor (20,21) zum Ermitteln der Höhe der Oberfläche des Füllproduktes (H_{F}, Hs) aufweist und der Füllproduktsensor (20, 21) einen Abstandssensor aufweist.

3. Aufschäumvorrichtung nach Anspruch 2, **dadurch gekennzeichnet, dass** mindestens ein Füllproduktsensor (20, 21) in Transportrichtung nach dem mindestens einen Aufschäumelement (111) angeordnet ist.

4. Vorrichtung nach einem der Ansprüche 1 bis 3, **dadurch gekennzeichnet, dass** der Füllproduktsensor (20, 21) zum Ermitteln der Höhe der Oberfläche des Füllproduktes (H_{F}, Hs) einen Laser-Triangulationssensor aufweist.

5. Vorrichtung nach einem der Ansprüche 1 bis 4, **dadurch gekennzeichnet, dass** mindestens ein Aufschäumelement (111) eine Lasereinrichtung zum Einbringen eines Laserstrahls in das Füllprodukt in dem gefüllten Behälter (4) aufweist.

6. Vorrichtung nach einem der Ansprüche 1 bis 5, **dadurch gekennzeichnet, dass** die Messeinrichtung (2) oberhalb der Transportvorrichtung (110) angeordnet ist und die Höhe der Oberfläche des Füllproduktes (H_{F}, Hs) nach unten misst.

7. Verfahren zum Aufschäumen eines in einem Behälter (4) abgefüllten Füllproduktes, wobei das Füllprodukt durch ein Aufschäumelement (111) aufgeschäumt wird und das Aufschäumelement (111) in einem Regelkreis angesteuert wird, in dem die Höhe der Oberfläche des Füllproduktes nach dem Aufschäumen (Hs) als Regelgröße verwendet wird,
**dadurch gekennzeichnet, dass**
zusätzlich die Höhe der Behältermündung (H_{B}) und die Höhe der Oberfläche des Füllproduktes vor dem Aufschäumen (H_{F}) ermittelt werden, und
aus der Differenz der Höhe der Oberfläche des Füllproduktes vor dem Aufschäumen (H_{F}) und der Höhe der Behältermündung (H_{B}) die Höhe des Kopfraumes (H_{K}) bestimmt wird und diese zur Ermittlung der erforderlichen Energieeinbringung verwendet wird.

8. Verfahren nach Anspruch 7, **dadurch gekennzeichnet, dass** die Höhe der Oberfläche des Füllproduktes (H_{F}, Hs) als Abstand zu einem Sensor (21, 22), der oberhalb der Behältermündung (40) angeordnet ist, gemessen wird.

9. Verfahren nach einem der Ansprüche 7 oder 8, **dadurch gekennzeichnet, dass** die ermittelte Höhe der Oberfläche des Füllproduktes (Hs) mit einem Sollwert verglichen wird und bei Abweichung der ermittelten Höhe (Hs) von dem Sollwert durch Änderung der Einstellungen in der Steuereinheit (112) der Aufschäumvorrichtung (11) der Energieeintrag in das Füllprodukt geändert wird.

10. Verfahren nach einem der Ansprüche 7 bis 9, soweit dieser auf Anspruch 10 bezogen ist, **dadurch gekennzeichnet, dass** die Höhe der Behältermündung (H_{B}) den Sollwert darstellt.

11. Verfahren nach einem der Ansprüche 7 bis 10, **dadurch gekennzeichnet, dass** das Verfahren mit einer Aufschäumvorrichtung nach einem der Ansprüche 1 bis 6 durchgeführt wird.

## Claims

1. Foaming device (11) for foaming a filling product filled in a container (4), preferably a beverage in a beverage filling plant, wherein the foaming device (11) has at least one foaming element (111) for introducing energy into the filling product, a control unit (112) for operating the at least one foaming element (111), a transport device (110) for transporting the container (4) in a transport direction and at least one measuring apparatus (2),
the measuring apparatus (2) is designed to determine the height of the surface of the filling product (H_{s_ist}) in the respective container (4), the foaming device (11) has a regulator (3) for regulating the energy input into the filling product, and the regulator (3) is connected to the control unit (112) for the foaming element (111) and to the measuring apparatus (2),
**characterised in that**
the measuring apparatus (2) has at least one container sensor (22), arranged upstream of the foaming element (111) in the transport direction, for determining the height of the container mouth (H_{B}), and
the measuring apparatus (2) is configured to determine the height of the container mouth (H_{B}) and the height of the surface of the filling product prior to foaming (H_{F}), and the control unit (112) is configured to
determine, from the difference between the height of the surface of the filling product prior to foaming (HF) and the height of the container mouth (H_{B}), the height of the head space (H_{K}), and to use the latter to determine the required energy input.

2. Foaming device according to claim 1, **characterised in that** the measuring apparatus (2) has at least one filling product sensor (20, 21) for determining the height of the surface of the filling product (H_{F}, H_{S}) and the filling product sensor (20, 21) has a distance sensor.

3. Foaming device according to claim 2, **characterised in that** at least one filling product sensor (20, 21) is arranged downstream of the at least one foaming element (111) in the transport direction.

4. Device according to any of claims 1 to 3, **characterised in that** the filling product sensor (20, 21), in order to determine the height of the surface of the filling product (H_{F}, H_{S}), has a laser triangulation sensor.

5. Device according to any of claims 1 to 4, **characterised in that** at least one foaming element (111) has a laser apparatus for introducing a laser beam into the filling product in the filled container (4).

6. Device according to any of claims 1 to 5, **characterised in that** the measuring apparatus (2) is arranged above the transport device (110) and measures the height of the surface of the filling product (H_{F}, Hs) downwards.

7. Method for foaming a filling product filled in a container (4),
wherein the filling product is foamed by a foaming element (111) and the foaming element (111) is operated in a control loop in which the height of the surface of the filling product after foaming (Hₛ) is used as a controlled variable,
**characterised in that**
the height of the container mouth (H_{B}) and the height of the surface of the filling product prior to foaming (H_{F}) are additionally determined, and
from the difference between the height of the surface of the filling product prior to foaming (H_{F}) and the height of the container mouth (H_{B}), the height of the head space (H_{K}) is determined and the latter is used to determine the required energy input.

8. Method according to claim 7, **characterised in that** the height of the surface of the filling product (H_{F}, H_{S}) is measured as the distance to a sensor (21, 22) arranged above the container mouth (40).

9. Method according to any of claims 7 or 8, **characterised in that** the determined height of the surface of the filling product (Hₛ) is compared with a setpoint value and, if the determined height (Hₛ) deviates from the setpoint value, the energy input into the filling product is changed by changing the settings in the control unit (112) of the foaming device (11).

10. Method according to any of claims 7 to 9, in so far as it is related to claim 10, **characterised in that** the height of the container mouth (H_{B}) is the setpoint value.

11. Method according to any of claims 7 to 10, **characterised in that** the method is performed using a foaming device according to any of claims 1 to 6.

## Revendications

1. Dispositif de moussage (11) pour le moussage d'un produit de remplissage rempli dans un récipient (4), de préférence une boisson dans une installation de remplissage de boissons, dans lequel le dispositif de moussage (11) présente au moins un élément de moussage (111) pour apporter de l'énergie dans le produit de remplissage, une unité de commande (112) pour commander l'au moins un élément de moussage (111), un dispositif de transport (110) pour transporter le récipient (4) dans une direction de transport et au moins un dispositif de mesure (2),
le dispositif de mesure (2) est conçu pour déterminer la hauteur de la surface du produit de remplissage (H_{s_ist}) dans le récipient respectif (4), le dispositif de moussage (11) présente un régulateur (3) pour réguler l'apport d'énergie dans le produit de remplissage et le régulateur (3) est connecté à l'unité de commande (112) pour l'élément de moussage (111) et au dispositif de mesure (2),
**caractérisé en ce**
**que** le dispositif de mesure (2) présente au moins un capteur de récipient (22), disposé avant l'élément de moussage (111) dans la direction de transport, pour déterminer la hauteur de l'embouchure de récipient (H_{B}), et
le dispositif de mesure (2) est configuré pour déterminer la hauteur de l'embouchure de récipient (H_{B}) et la hauteur de la surface du produit de remplissage avant le moussage (H_{F}) et l'unité de commande (112) est configurée pour
pour déterminer la hauteur de l'espace de tête (H_{K}) à partir de la différence entre la hauteur de la surface du produit de remplissage avant le moussage (HF) et la hauteur de l'embouchure de récipient (H_{B}) et utiliser cette hauteur pour déterminer l'apport d'énergie nécessaire.

2. Dispositif de moussage selon la revendication 1, **caractérisé en ce que** le dispositif de mesure (2) présente au moins un capteur de produit de remplissage (20, 21) pour déterminer la hauteur de la surface du produit de remplissage (H_{F}, Hs) et le capteur de produit de remplissage (20, 21) présente un capteur de distance.

3. Dispositif de moussage selon la revendication 2, **caractérisé en ce qu'**au moins un capteur de produit de remplissage (20, 21) est disposé après l'au moins un élément de moussage (111) dans la direction de transport.

4. Dispositif selon l'une quelconque des revendications 1 à 3, **caractérisé en ce que** le capteur de produit de remplissage (20, 21) présente un capteur à triangulation laser pour déterminer la hauteur de la surface du produit de remplissage (H_{F}, Hs).

5. Dispositif selon l'une quelconque des revendications 1 à 4, **caractérisé en ce qu'**au moins un élément de moussage (111) présente un dispositif laser pour introduire un faisceau laser dans le produit de remplissage dans le récipient rempli (4).

6. Dispositif selon l'une quelconque des revendications 1 à 5, **caractérisé en ce que** le dispositif de mesure (2) est disposé au-dessus du dispositif de transport (110) et mesure la hauteur de la surface du produit de remplissage (H_{F}, Hs) vers le bas.

7. Procédé de moussage d'un produit de remplissage rempli dans un récipient (4), dans lequel le produit de remplissage est moussé par un élément de moussage (111) et l'élément de moussage (111) est commandé dans un circuit de régulation dans lequel la hauteur de la surface du produit de remplissage après le moussage (Hₛ) est utilisée comme grandeur de régulation,
**caractérisé en ce**
**que** la hauteur de l'embouchure de récipient (H_{B}) et la hauteur de la surface du produit de remplissage avant le moussage (H_{F}) sont en outre déterminées, et
la hauteur de l'espace de tête (H_{K}) est déterminée à partir de la différence entre la hauteur de la surface du produit de remplissage avant le moussage (H_{F}) et la hauteur de l'embouchure de récipient (H_{B}) et cette hauteur est utilisée pour déterminer l'apport d'énergie nécessaire.

8. Procédé selon la revendication 7, **caractérisé en ce que** la hauteur de la surface du produit de remplissage (H_{F}, H_{S}) est mesurée en tant que distance par rapport à un capteur (21, 22) qui est disposé au-dessus de l'embouchure de récipient (40).

9. Procédé selon l'une quelconque des revendications 7 ou 8, **caractérisé en ce que** la hauteur déterminée de la surface du produit de remplissage (Hₛ) est comparée à une valeur de consigne et, en cas d'écart entre la hauteur déterminée (Hₛ) et la valeur de consigne, l'apport d'énergie dans le produit de remplissage est modifié par modification des réglages dans l'unité de commande (112) du dispositif de moussage (11).

10. Procédé selon l'une quelconque des revendications 7 à 9, dans la mesure où celui-ci se rapporte à la revendication 10, **caractérisé en ce que** la hauteur de l'embouchure de récipient (H_{B}) représente la valeur de consigne.

11. Procédé selon l'une quelconque des revendications 7 à 10, **caractérisé en ce que** le procédé est mis en œuvre avec un dispositif de moussage selon l'une quelconque des revendications 1 à 6.
